# FASCICULE DE BREVET EUROPEEN

(11) **EP 3 956 075 B1**
(45) Date de publication et mention de la délivrance du brevet: **12.03.2025**
(21) Numéro de dépôt: 20715913.8
(22) Date de dépôt: 08.04.2020
(51) Int. Cl.: B05B 17/08, B05B 1/14, B05B 1/20, B05B 14/00, B05B 1/32

(54) **DISPOSITIF DE JET D'EAU POUR AGRÉMENT FORMANT UN DÔME**
KUPPELBILDENDE WASSERSTRAHLVORRICHTUNG FÜR FREIZEITZWECKE
WATER JET DEVICE FOR RECREATIONAL PURPOSES, SAID DEVICE FORMING A DOME

(30) Priorité: 19.04.2019 FR 1904244
(43) Date de publication de la demande: 23.02.2022
(73) Titulaire: Euro-Méditerranéenne de Tourisme Résidentiel et de Services, 75007 Paris (FR)
(72) Inventeur: CACOUB, Alain, 75007 Paris (FR)
(74) Mandataire: Plasseraud IP
(86) Numéro de dépôt international: PCT/EP2020/059946
(87) Numéro de publication internationale: WO 2020/212210

(56) Documents cités:
- DE-U1- 202006 011 244
- JP-A- 2010 110 694
- JP-B2- 2 677 772
- SU-A1- 1 685 546

## Description

L'invention concerne les dispositifs de jet d'eau pour agrément, par exemple de type fontaine ou autre.

Il est connu de l'état de l'art de tels dispositifs appliquant des jets d'eau répartis par pas angulaires réguliers sur 360° avec une éjection d'eau de forme recherchée parabolique (en-dehors d'une force du vent ou autre perturbation). Tel que représenté sur la figure 7, un tel dispositif comporte plusieurs tubulures Tub d'arrivée d'eau (sous pression) chacune adaptée pour émettre un jet d'eau J, de telle sorte que l'ensemble des jets forme une coupole creuse dont le centre est occupé par les tubulures Tub.

Une telle forme de coupole peut présenter un agrément pour des usagers, non seulement visuel ou auditif (pour le bruit de cascade d'eau), mais aussi pour une recherche de fraicheur, avec une installation possible des usagers sous la coupole, comme illustré sur la figure 8.

Toutefois, un dispositif du type illustré sur la figure 7, avec une occupation du centre de la coupole par les tubulures de jets d'eau, ne permet pas une réalisation telle qu'illustrée sur la figure 8, avec par exemple du mobilier MOB disposé à l'intérieur de la coupole d'eau J. Une colonne centrale de tubulures d'eau Tub comme illustré sur la figure 7 empêcherait l'installation d'un tel mobilier et ne permettrait pas aux usagers de s'apercevoir sous la coupole (coupant ainsi une convivialité recherchée entre les usagers).

Une solution est proposée dans le document DE 20 2006 011244, présentant un dispositif de fontaine en coupole, formée par un ensemble de colonnes d'acheminement d'eau paraboliques et translucides. Au sommet de la coupole, un distributeur émet de l'eau venant napper les colonnes afin de créer un dôme d'eau. Dans une telle réalisation, le dôme d'eau dispose ainsi d'un espace intérieur, pour accueillir des occupants ou du mobilier. Mais celui-ci est également hermétique, ce qui lui donne une apparence de « cloche de verre », et n'a donc pas le même aspect esthétique qu'une fontaine à jets. En outre, ceci est rendu disgracieux par les colonnes d'acheminement de l'eau, qui, malgré leur forme parabolique et leur transparence, forment des arêtes visibles entre les pans de la cloche d'eau.

L'invention vient améliorer la situation.

Elle propose à cet effet un dispositif de jet d'eau, pour agrément, notamment de type fontaine, comportant :
- une tête de jet équipée d'au moins une ouverture d'arrivée d'eau et d'au moins un ensemble de buses de sortie d'eau, les buses dudit ensemble étant disposées dans un même plan et sur une ligne périphérique de la tête de jet, les buses comportant des sorties respectives orientées vers l'extérieur de la tête de jet,
- un régulateur de débit d'eau alimentant les buses pour produire, lors de l'utilisation, une vitesse d'eau définissant un jet d'eau, en sortie de chaque buse, ayant une trajectoire de forme sensiblement parabolique, choisie, l'ensemble des jets d'eau en sortie des buses formant au moins une portion de dôme lors de l'utilisation, et
- au moins une colonne d'alimentation en eau, réalisée dans un matériau rigide, et comportant une entrée connectée à une arrivée d'eau et une sortie d'eau connectée à l'ouverture de la tête de jet et solidaire mécaniquement de celle-ci, ladite colonne d'alimentation ayant ladite forme parabolique choisie pour être confondue avec le dôme lors de l'utilisation,
et caractérisé en ce que l'ouverture de la tête de jet, destinée à recevoir ladite au moins une colonne d'alimentation en eau, est à même écart angulaire des buses de sortie d'eau situées de part et d'autre de l'ouverture de la tête de jet et dans le même plan que lesdites buses de sortie d'eau.

Ainsi, on comprendra que la tête de jet précitée est disposée au sommet du dôme précité, que forme l'ensemble des jets d'eau. Il convient alors de prévoir au moins un conduit rigide, que forme la colonne précitée, assurant à la fois l'amenée d'eau vers la tête de jet et le maintien mécanique de la tête au sommet du dôme (comme illustré sur la figure 1 commentée en détails plus loin). La colonne, étant elle-même de même forme générale qu'un jet, elle se confond ainsi avantageusement avec le dôme.

La tête de jet peut comporter un ensemble de buses disposées dans un même plan, ou encore plusieurs ensembles de buses (N ensembles) disposées dans des plans respectifs parallèles (N plans), afin de conférer « une épaisseur d'eau » au dôme précité.

Le dôme lui-même peut avoir une forme de coupole en demi-sphère ou toute autre forme de dôme.

Dans le cas d'une demi-sphère typiquement, les buses dudit ensemble peuvent être disposées sur au moins un arc de cercle dans un même plan (cet arc de cercle formant la ligne périphérique précitée). Les sorties respectives des buses sont alors orientées vers l'extérieur d'une portion de cylindre (comme illustré sur la figure 2a) ou de cône (comme illustré sur les figures 2b, 2c) de sommet situé au-dessus de la tête de jet, et d'axe central perpendiculaire au plan de l'ensemble des buses.
La portion de dôme que forme l'ensemble des jets d'eau en sortie des buses a ainsi une forme de portion de coupole.

Dans une telle réalisation, la tête peut avoir typiquement une forme ronde.

Alternativement, la forme de la tête peut être elliptique ou oblongue, et dans ce cas le dôme a une forme d'ellipsoïde de révolution ou analogue. La tête peut aussi avoir une forme polygonale et générer ainsi un dôme dont une trace sur un plan horizontal correspond à un polygone.

Par ailleurs, les buses peuvent être par exemple réparties sur la circonférence de la tête (ou sur une partie seulement de cette circonférence pour permettre par exemple à des usagers « d'entrer » sous le dôme sans être aspergés). Bien entendu, les jets de chaque buse peuvent être interrompus par commande d'au moins un clapet monté sur chaque buse, comme on le verra plus loin, ce qui permet de conserver une réalisation dans laquelle les buses sont réparties sur la circonférence de la tête tout en permettant à des utilisateurs d'entrer sous le dôme sans être aspergés, en interrompant simplement le jet de quelques buses momentanément.

Par ailleurs, on entend par « jets » issus de la tête le fait que cette tête de jet puisse émettre des jets d'eau continus, des jets d'eau interrompus cycliquement (« traits » continus successifs) ou des jets d'eau « goute à goute » (en « pointillés », de type pluie) par le biais de l'arrivée d'eau dans celle-ci.

Les buses d'un même ensemble sont disposées par exemple par pas angulaires réguliers, dans un même plan, permettant d'obtenir la forme régulière, de dôme ou coupole, recherchée, grâce à la disposition spatiale des buses. Ainsi la forme du dôme dépend :
De la vitesse de sortie de l'eau des buses (formant la trajectoire parabolique précitée), d'une part, et
De la forme de la périphérie de la tête de jet (ovale, polygonale, ronde ou autre).

La colonne d'arrivée d'eau est solidaire mécaniquement (typiquement sans possibilité recherchée de mouvements relatifs entre la colonne d'arrivée d'eau et la tête de jet). L'ouverture de la tête de jet, destinée à recevoir la colonne d'alimentation d'eau, est par exemple à même écart angulaire des buses situées de part et d'autre de celle-ci et dans le même plan que les buses de la tête (voir par exemple la figure 2a).

L'extrémité de la colonne peut comporter une tubulure de diamètre légèrement inférieur au diamètre de l'ouverture de la tête de jet, pour pouvoir par exemple y être introduite en force, dans une réalisation où l'ensemble des pièces constitutives du dispositif est proposé en kit.

Avantageusement, la colonne d'alimentation d'eau est conçue dans un matériau rigide pour supporter la tête de jet. En outre, la colonne est de la même forme parabolique que celle des jets (même coefficient « a » de type y=ax²) afin de s'intégrer parfaitement dans le dôme avec les jets issus de la tête. Un effet d'optique est créé, et l'utilisateur a l'illusion de voir un dôme uniquement d'eau.

La tête de jet peut avoir ses buses disposées sur une portion de cylindre comme illustré sur la figure 2a décrite en détails plus loin, ou en variante, être disposées sur une portion de cône, comme illustré sur la figure 2c, sur laquelle le sommet S du cône est situé au-dessus de la tête de jet 1. Dans l'une ou l'autre de ces configurations, l'axe central du cylindre ou du cône est perpendiculaire au plan de la tête de jet (c'est-à-dire le plan dans lequel s'inscrit l'arc de cercle que forment les buses). Ce plan des buses peut être horizontal comme présenté sur la figure 2a ou sur la figure 2c. Néanmoins, il peut être légèrement incliné éventuellement pour une recherche d'effet esthétique quelconque. Toutefois, il doit rester inférieur à 90° pour assurer aux jets une forme sensiblement parabolique pour obtenir l'effet de dôme (ou plus précisément ici de coupole) souhaité.

Les jets en sortie d'une portion de cylindre comme illustré sur la figure 2a sont d'abord dans un plan horizontal, puis « chutent » vers le bas, comme illustré sur la figure 9a. Dans la réalisation où les buses s'inscrivent dans une portion de cône de sommet vers le haut et de demi-angle α comme illustré sur la figure 2c, le jet sort avec cet angle α de manière à atteindre une portée xb, comme illustré sur la figure 9b, cette portée xb pouvant être supérieure à la portée xa du cas d'une éjection de base cylindrique de la figure 9a. En effet, si par exemple l'angle α est voisin de 45°, la portée xb peut être maximale, ce qui peut permettre ainsi d'aménager un grand espace sous la coupole (éventuellement des tables et des chaises comme illustré sur la figure 8).

Il convient de noter toutefois qu'une forme de coupole « parfaite » (comme illustrée sur la figure 1) est obtenue avec un angle d'inclinaison des buses de la tête de jet égal à 0° (correspondant à une configuration des buses sur une base cylindrique comme illustré sur la figure 2a).

Ainsi, on entend ici par le terme générique « dôme» aussi bien la forme de coupole présentée sur la figure 1, qu'une forme de coupole légèrement aplatie en son sommet, voire légèrement creuse avec un angle α non nul. De même, le « dôme » peut avoir une forme générale arrondie vers le bas, mais peut être en variante de base carrée, ou plus généralement polygonale.

Néanmoins dans un mode de réalisation de l'invention où il est recherché une forme de coupole, les buses de l'ensemble précité de buses sont disposées sur au moins un arc de cercle dans un même plan, les buses comportant des sorties respectives orientées vers l'extérieur d'une portion de cylindre ou de cône de sommet situé au-dessus de la tête de jet, et d'axe central perpendiculaire audit même plan, la portion de dôme que forme l'ensemble des jets d'eau en sortie des buses ayant plus particulièrement une forme de portion de coupole.

Bien entendu, le plan de l'ensemble des buses de la tête de jet forme un angle non nul avec un plan vertical (de façon à conserver ainsi une forme de trajectoire des jets paraboliques, et une forme globale de dôme).

Dans un mode de réalisation de l'invention, les colonnes sont conçues dans un matériau rigide au moins translucide (voire transparent) pour se confondre parfaitement avec les jets issus des buses de la tête. Ainsi, le matériau retenu peut être un polymère par exemple de type plexiglass, ou du verre, ou autre.

Dans un mode de réalisation de l'invention, le dispositif comporte un socle de maintien, mécaniquement solidaire de l'entrée de la colonne et qui, préférentiellement, s'étend sur une distance, depuis l'entrée de la colonne, supérieure ou égale à un diamètre de la coupole.

Un tel « socle de maintien » porte la référence 4 sur la figure 1 et sur la figure 3. Il peut s'agir, dans les exemples illustrés, d'un anneau (ou d'une autre forme telle que polygonale, elliptique, ou en tronçon d'anneau), relié à la base de chacune des colonnes d'arrivée d'eau 2. Ce socle assure ainsi le support du dispositif dans son intégralité et plus particulièrement de la tête de jet d'eau. Dans une réalisation présentée en détails plus loin, le socle de maintien est configuré comme une gouttière pour récupérer l'eau issue de la tête et son diamètre correspond ainsi à la trace du dôme au sol. On comprend alors que dans une telle réalisation, il est préférable de contrôler un débit régulier d'eau en sortie de la tête de jet, de manière à récupérer dans la gouttière précitée l'essentiel de l'eau issue de la tête de jet.

Dans un mode de réalisation de l'invention, la tête de jet est de forme générale elliptique, circulaire, ou polygonale (par exemple rectangulaire ou carrée), ou encore ovale (comme illustré sur la figure 10) et comporte une pluralité d'ouvertures réparties à des angles réguliers sur la forme générale. Le dispositif peut alors inclure une pluralité de colonnes d'alimentation en eau (comme illustré également sur la figure 10 ou encore sur la figure 3), toutes réalisées dans un matériau rigide translucide et comportant chacune une entrée connectée à une arrivée d'eau et une sortie d'eau connectée à une ouverture prévue dans la tête de jet et solidaire mécaniquement de celle-ci. Ces colonnes d'alimentation ont préférentiellement aussi chacune la forme parabolique précitée, choisie.

Une telle réalisation à plusieurs colonnes d'alimentation d'eau permet avantageusement de prévoir de grandes formes de dômes (hauts et larges) et de supporter ainsi le poids d'une tête de jet dimensionnée pour éjecter une quantité d'eau à grand débit. Une telle réalisation permet typiquement d'obtenir un résultat comme illustré sur la figure 8 avec un mobilier installable sous le dôme (ici une coupole) sans le mouiller. Les colonnes peuvent être :
- reliées par une gouttière ou un anneau creux (comme illustré sur la figure 3) pour une circulation d'eau à l'intérieur afin d'alimenter les colonnes, avec une seule arrivée d'eau (référence 13 de la figure 3), ou
- chacune reliée à une alimentation d'eau indépendante.

L'anneau creux formant le socle de maintien peut être réalisé dans le même matériau que les colonnes d'arrivée d'eau (rigide et translucide).

Dans une autre variante, seule une colonne est alimentée en eau tandis que les autres ne servent qu'au maintien pour le dispositif. Elles sont de forme parabolique comme l'un des jets et dans un matériel translucide et solide. Elles peuvent être pleines ou creuses.

Dans un mode de réalisation de l'invention, chacune des entrées de la colonne est solidaire mécaniquement du socle de maintien, et, le socle de maintien étant de même forme générale que la tête de jets, les entrées de colonnes sont réparties à des distances régulières sur ladite forme générale du socle de maintien, les colonnes et le socle formant ainsi un « multipode » comme illustré sur l'exemple de la figure 3.

Dans un mode de réalisation de l'invention, le socle de maintien comporte au moins un bac de récupération d'eau, formant ladite arrivée d'eau, et le dispositif comporte une pompe d'eau du bac de récupération, reliée au régulateur de débit.

Dans cette réalisation, le dispositif recycle l'eau éjectée de la tête. Le bac de récupération peut être rempli d'eau avant la mise en service effective du dispositif. Dans le cas d'une alimentation d'eau, par exemple, le bac de récupération d'eau peut stocker l'eau écoulée depuis les jets de la tête d'aspersion, de sorte à remplir un réservoir interne 11 (comme illustré sur la figure 5). On peut prévoir une pompe dans ce réservoir, utilisant l'eau du réservoir pour la réinjecter à nouveau vers la tête de jet, cette pompe étant alors contrôlée par le régulateur de débit précité.

Dans un mode de réalisation de l'invention, le dispositif comporte en outre un manomètre coopérant avec le régulateur de débit pour mesurer une pression dans la tête de jet.
Le régulateur de débit est agencé en particulier pour augmenter le débit d'eau depuis l'arrivée d'eau, en cas de détection d'une pression dans la tête de jet inférieure à un seuil prédéterminé.

Ainsi, notamment lorsque le dispositif comporte un bac de récupération d'eau par exemple, le manomètre mesure la pression de l'eau au niveau de la tête de jet. Dans le cas où la pression d'eau n'est pas assez élevée, le régulateur de débit augmente le débit d'eau issue du bac de récupération via la pompe afin de revenir à une pression suffisante en tête de jet pour obtenir la forme de dôme recherchée comme expliqué précédemment.

Dans d'autres modes de réalisation, le manomètre peut être placé par exemple à l'entrée de la colonne.

Dans un mode de réalisation de l'invention, le dispositif comporte en outre une alimentation additionnelle en eau, de secours, en cas de détection durable d'une pression dans la tête de jet, inférieure à un seuil prédéterminé.

On entend ici par « durable » le fait que cette détection soit effective typiquement pendant une durée supérieure à un seuil.

Par exemple, le manomètre mesure la pression de l'eau dans la tête de jet. Si la pression est inférieure à la pression prédéfinie et que l'eau du bac de récupération ne suffit plus à revenir à cette pression, alors, l'alimentation additionnelle en eau est commandée par le régulateur de débit jusqu'à atteindre le niveau de pression seuil que mesure le manomètre.

Dans un mode de réalisation de l'invention, le dispositif comporte en outre un organe de saisie par un utilisateur pour fixer ledit seuil prédéterminé.

Ainsi l'utilisateur peut régler la pression de l'eau dans la tête de jet afin d'adapter la forme du dôme selon ses envies. Plus la pression est élevée, plus le dôme est grand.

Dans un mode de réalisation de l'invention, le régulateur de débit est conformé pour couper l'alimentation en eau des buses cycliquement, et provoquer un jet interrompu cycliquement en sortie de chaque buse.

Trois principaux types de jets peuvent être réalisés par le dispositif :
- le jet en continu lorsque le débit de l'eau est régulier : les buses sont alors ouvertes continuellement,
- le jet interrompu cycliquement ou en segment d'eau successif : par exemple le régulateur de débit coupe l'alimentation de l'eau toute les n périodes afin d'obtenir un jet interrompu n fois sur sa longueur ; les buses s'ouvrent et se ferment alors en fonction de l'arrivée d'eau,
- le jet goutte à goutte ou en « pointillé » : la vitesse de coupure d'eau est supérieure à celle pour le jet interrompu.

Dans un mode de réalisation de l'invention, le dispositif comporte, en chaque sortie de buse de la tête de jet, au moins un clapet vers l'extérieur, lié à une charnière et rappelé par un ressort.

Les buses de la tête de jet comportent une multitude de clapets reliée à la tête par des charnières placées sur la face extérieure du clapet et de la tête permettant aux clapets de s'ouvrir lors de l'écoulement de l'eau. Les clapets des buses sont également rattachés à la tête par un ressort placé sur la face inférieure de chaque clapet et rattachés à la tête de jet. Dans le cas où la pression de l'eau est insuffisante, les clapets sont fermés, et le ressort est alors au repos. Lorsque la pression devient assez haute pour s'écouler, les ressorts se tendent et les clapets s'ouvrent laissant s'écouler l'eau.

Ainsi, dans une réalisation « mécanique » à base de clapets à ressorts comme présenté ci-avant, le régulateur de débit peut être formé par les clapets précités, en coopération avec l'arrivée d'eau, de sorte que:
Une pression supérieure à un seuil de l'eau issue de l'arrivée d'eau dans la tête de jet provoque une ouverture des clapets, et
Après l'ouverture des clapets, la libération d'eau depuis la tête de jet génère une baisse de pression d'eau dans la tête de jet et engendre une fermeture des clapets.

Dans une forme de réalisation, on peut prévoir que le dispositif comporte en outre un anémomètre pour :
identifier une direction et une force de vent,
augmenter un débit d'eau à travers une première partie des buses de l'ensemble de buses, ladite première partie des buses étant située face au vent, et diminuer un débit d'eau à travers une deuxième partie des buses de l'ensemble de buses, ladite deuxième partie des buses étant complémentaire de la première partie, et située dos au vent.

On peut prévoir en outre que cet anémomètre puisse être utilisé aussi pour éventuellement interrompre cycliquement le jet d'eau en fonction de la force du vent en segments d'eau successifs ou gouttes. L'anémomètre peut être utilisé en outre pour interrompre complètement les jets, en cas de détection d'une force de vent très élevée. Dans ce cas, un capteur plus simple qu'un anémomètre (détectant simplement la présence ou une force de vent) peut aussi être utilisé dans une réalisation moins sophistiquée et éventuellement plus économique. Dans une telle réalisation, le dispositif peut ainsi comporter au moins un capteur pour identifier une force de vent et interrompre au moins cycliquement (ou alors complètement) le jet d'eau en fonction de la force du vent en segments d'eau successifs ou gouttes.

Dans une réalisation, la tête de jets peut comporter, par exemple dans une surface inférieure (comme illustré sur la figure 6), au moins une source d'éclairage 16b (par exemple une série de diodes électroluminescentes ou autres) et une alimentation électrique 16a (par exemple une batterie ou un module photovoltaïque ou autres) de la source d'éclairage 16b.

D'autres caractéristiques, détails et avantages apparaîtront à la lecture de la description détaillée ci-après, et à l'analyse des dessins annexés, sur lesquels :
**Fig. 1**
   [Fig. 1] représente un dispositif de jet d'eau.
**Fig. 2a**
   [Fig. 2a] représente la tête de jet d'eau du dispositif.
**Fig. 2b**
   [Fig. 2b] représente l'angle d'inclinaison des buses de la tête de jet d'eau.
**Fig. 2c**
   [Fig. 2c] représente la tête de jet d'eau sous une deuxième forme possible.
**Fig. 2d**
   [Fig. 2d] représente la tête de jet d'eau avec une pluralité de rangées de buses agencées dans des plans respectifs parallèles afin de conférer une épaisseur souhaitée au dôme que forme les jets d'eau.
**Fig. 3**
   [Fig. 3] représente un dispositif de jet d'eau avec une pluralité de colonnes.
**Fig. 4a**
   [Fig. 4a] représente une buse de la tête de jet d'eau.
**Fig. 4b**
   [Fig. 4b] représente une coupe horizontale de la buse dans un mode de fonctionnement.
**Fig. 4c**
   [Fig. 4c] représente une coupe horizontale de la buse dans un deuxième mode de fonctionnement.
**Fig. 5**
   [Fig. 5] représente une coupe d'un bac de récupération d'eau.
**Fig. 6**
   [Fig. 6] représente un dispositif de jet d'eau dans un mode de réalisation.
**Fig. 7**
   [Fig. 7] illustre un dispositif de l'art antérieur.
**Fig. 8**
   [Fig. 8] illustre un mode d'utilisation du dispositif.
**Fig. 9a**
   [Fig. 9a] représente la direction du jet pour l'utilisation de la tête de jet de la figure 2a.
**Fig. 9b**
   [Fig. 9b] représente la direction du jet pour l'utilisation de la tête de jet de la figure 2b.
**Fig. 10**
   [Fig. 10] illustre un mode de réalisation d'un dôme à base rectangulaire-ovale selon une réalisation possible.

La figure 1 représente un dispositif de jet d'eau. Ce dispositif comporte :
- une tête de jet 1,
- une colonne 2 d'alimentation d'eau,
- un régulateur de débit 3,
- une arrivée d'eau 13,
- un socle de maintien 4, et
- une interface IHM de saisie de consigne pour choisir le débit à réguler.

En particulier, la colonne 2 comporte une tubulure de sortie enfichée en force par exemple dans une ouverture de la tête de jet 1. L'autre extrémité de la colonne 2 est reliée à l'arrivée d'eau 13 via le régulateur de débit 3. L'ensemble tête 1 et colonne 2 est maintenu mécaniquement par le socle de maintien 4. Dans l'exemple de la figure 1, le socle 4 est de la forme d'un cerceau circulaire creux et comportant une ouverture dans laquelle la tubulure d'arrivée d'eau de la colonne 2 est enfichée en force par exemple.

En service, la tête de jet 1 (comportant des buses de jet sur sa périphérie comme décrit en détails ci-après) génère un dôme d'eau dans lequel se confond la colonne 2 (laquelle peut être transparente ou translucide). Dans l'exemple illustré, l'impact de l'eau du dôme, au sol, forme un cercle de rayon variable en fonction de la pression au niveau de la tête de jet 1 (ou de façon équivalente du débit choisi pour le régulateur). Ainsi, un utilisateur peut choisir par exemple la pression et/ou le débit via l'interface IHM (par exemple une télécommande ou une interface de saisie reliée au régulateur de débit 3), et, de là, le rayon au sol de l'impact du dôme.

Une telle réalisation permet typiquement d'ajuster le diamètre du dôme d'eau formé, en fonction des besoins de matériel d'agrément (table, chaises, fauteuils, ou autres) à installer sous le dôme.

L'ensemble régulateur de débit, colonne, socle et tête de jet peuvent être un kit à installer sur une arrivée d'eau 13 (robinet de jardin ou autre).

Dans l'exemple représenté, le dispositif est posé sur une surface plane. La tête de jet 1 est maintenue en hauteur par la colonne 2 de forme parabolique (comme les jets d'eau issus des buses de la tête 1 pour se confondre avec eux). La tête 1 est alimentée par l'arrivée d'eau 13 dont le débit est contrôlé par le régulateur de débit d'eau 3. La tête de jet 1 est positionnée au-dessus du centre du socle de maintien 4, le dispositif reposant sur le socle de maintien 4.

L'eau de l'arrivée d'eau 13 est régulée par le régulateur de débit 3 puis traverse la colonne 2 pour arriver dans la tête de jet 1 et s'écoule de manière à former le dôme d'eau avec la multitude de jets provenant de la tête de jet 1. La position de la tête de jet 1 par le biais de buses de sortie d'eau permet d'avoir une forme de coupole d'eau.

Le régulateur de débit 3 régule l'arrivée d'eau dans la tête de jet afin d'obtenir des jets de forme parabolique. A cette fin, le débit est supérieur à un premier seuil pour une éjection rapide de l'eau, prenant ensuite une forme parabolique par gravité comme illustré sur les figures 9a et 9b. Le débit doit être supérieur à un deuxième seuil pour que l'eau n'arrose pas le matériel installé sous le dôme, et plus généralement pour que ce dôme conserve sa forme.

A cet égard, les tubulures de jet de la tête 1 sont disposées en périphérie de la tête comme illustré sur la figure 1, laquelle tête 1 peut être :
- circulaire, auquel cas le dôme peut être en forme de coupole avec une trace circulaire au sol,
- elliptique, auquel cas le dôme peut être en forme de coupole aplatie avec une trace ovale au sol,
- carrée ou rectangulaire, avec une forme de dôme de base carrée ou rectangulaire au sol,
- polygonale, auquel cas le dôme peut être en forme de coupole avec une trace polygonale au sol.

La tête de jet 1 comprend une multitude de buses 5 équidistantes les unes par rapport aux autres, placées sur la circonférence de la tête de jet 1 dans un même plan horizontal. La colonne 2 est reliée à la tête de jet 1 permettant l'acheminement de l'eau vers les buses de sorties 5. Les buses de sortie d'eau 5 sont orientées selon un angle α nécessairement inférieur à 90 degrés (tel qu'illustré figure 2b) afin d'obtenir la forme de jets parabolique.

La figure 2a représente une tête de jet 1 d'un dispositif de jet d'eau de forme circulaire reliée à la colonne 2. La forme de la tête de jet peut varier selon les modes de réalisation. Par exemple, elle peut prendre une forme cylindrique comme illustré sur la figure 2a de sorte que chaque ouverture est dans un plan vertical. Dans ce cas le jet J est parabolique comme illustré sur la figure 9a, avec un rayon de dôme ainsi formé xa, tel que xa = vₒ (2h/g)^{1/2} où :
- vₒ est la vitesse d'éjection de l'eau des buses,
- h est la hauteur de tête 1 au-dessus du sol,
- g est la gravité (9,8 m/s²).

En variante, la tête peut prendre une forme conique comme illustré figure 2c, avec le sommet S du cône orienté vers le haut, l'angle du cône étant noté α. Une telle réalisation permet de projeter plus loin (à la distance xb comme illustré sur la figure 9b) l'eau issue des buses, notamment lorsque α est voisin de 45°.

Préférentiellement, pour dissimuler efficacement la colonne d'eau dans l'ensemble des jets, il peut être choisi, comme illustré sur la figure 2d, de créer un jet d'eau ayant une certaine épaisseur supérieure à un seuil. Ainsi, on prévoit une tête de jet d'eau comportant une pluralité de rangées de buses agencées dans des plans respectifs parallèles afin de conférer cette épaisseur souhaitée au dôme que forment les jets d'eau.

La figure 3 représente un dispositif de jet d'eau avec une multitude de colonnes 2, toutes ayant des formes homologues paraboliques se confondant avec le dôme de jets d'eau issus des buses 5. Ce mode de réalisation de dispositif peut être utilisé pour une hauteur de tête de jet supérieure à une hauteur maximale pour être supporté par une seule colonne d'arrivée d'eau 2. Le dispositif comprend une tête de jet 1 reliée à la multitude de colonnes d'arrivée d'eau 2, une arrivée d'eau 13 régulée par un régulateur de débit 3 et un socle de maintien 4. Les colonnes 2 sont espacées d'un angle égal pour toutes les colonnes autour de la tête de jet.

La figure 4a représente une buse 5 de sortie d'eau de la tête de jet 1. La buse 5 comprend une multitude de clapets 7 reliés à la tête de jet par le biais d'une charnière 6 positionnée sur la face extérieure des clapets, la charnière 6 permettant le battement du clapet 7 quand l'eau sort de la buse 5.

La figure 4b représente une coupe horizontale d'une buse 5 dans un mode de fonctionnement, le clapet 7 étant supporté de l'intérieur par un ressort 8. Le ressort 8 est placé sur la face intérieure du clapet 7 et est relié à la tête de jet 1.

Dans la réalisation ou l'arrivée d'eau n'est pas activée (tel qu'illustré figure 4b), par exemple, les buses 5 sont en position fermée. Les clapets 7 sont rabattus, les ressort 8 sont relativement détendus (par rapport à une position alternative où ils sont davantage tendus), ne laissant pas d'eau s'écouler à travers les buses 5.

Dans la réalisation où l'arrivée d'eau est activée (tel qu'illustré sur la figure 4c), la pression dans la tête 1 augmente poussant sur les clapets 7 jusqu'à ce que ces derniers 7 passent en position ouverte. Les ressorts 8 se tendent par la pression de l'arrivée d'eau dans la tête de jet du dispositif, de sorte que lorsque la pression devient inférieure à un seuil, le rappel des ressorts fait fermer les clapets à nouveau. En régime permanent, les clapets peuvent s'ouvrir et se fermer cycliquement. Ainsi, les jets peuvent être interrompus cycliquement, formant des segments d'eau entrecoupés. Une telle réalisation par jets segmentés permet de limiter la perturbation de la forme de dôme par une rafale occasionnelle de vent, en extérieur. Par ailleurs, il est possible d'utiliser un anémomètre 15 (tel qu'illustré sur le dessus de la tête de jet à titre d'exemple sur les figures 6 et 10) pour identifier une direction de vent et augmenter le débit de certaines buses face au vent et diminuer celui de buses dos au vent. A cet égard, les clapets formant les buses, illustrés sur les figures 4a, 4b, 4c, peuvent être remplacés par des buses électroniques pilotées par l'anémomètre 15 et capables de réaliser les différents jets possibles (continu, segmenté, ou en gouttelettes).

La figure 5 représente un bac de récupération d'eau 9 comportant ici des trous 10 afin de récupérer l'eau écoulée par la tête de jet et un réservoir d'eau 11, sous-jacent au compartiment à trous 10, et récupérant l'eau écoulée à travers les trous 10.

La figure 6 représente un dispositif de jet d'eau dans un mode de réalisation comportant, outre la tête de jet 1, la colonne d'arrivée d'eau 2 et le régulateur de débit 3 :
- un manomètre 12 permettant une mesure de la pression d'eau (préférentiellement dans la tête de jet ou alternativement en pied de colonne),
- un bac de récupération d'eau 9 (pour ne pas gaspiller l'eau issue des buses),
- une pompe 14, pour réinjecter l'eau issue du bac 9,
- un anémomètre 15, pour définir la forme des jets d'eau en sortie des buses selon la force du vent extérieur.

On peut néanmoins continuer à utiliser dans cette réalisation l'arrivée d'eau 13, à titre de secours dans le cas où la perte d'eau en dehors du bac 9 ne permet plus d'avoir une pression suffisante en tête de jet 1.

Ainsi, dans l'exemple représenté, le manomètre 12 mesure la pression de l'eau et permet d'activer le régulateur de débit 3 reliée à l'arrivée d'eau 13 si la quantité d'eau dans le bac de récupération 9 n'est pas suffisante pour alimenter le dispositif à elle seule. Le manomètre 12 peut mesurer en outre la pression d'eau afin d'activer la pompe 14 dans le cas où la pression est plus faible que le seuil de pression précité pour obtenir un effet de dôme.

Par ailleurs, comme illustré sur la figure 6, la tête de jets peut comporter sur sa face inférieure une source d'éclairage 16b comme par exemple une barre de diodes électroluminescentes (ou autres) et une alimentation électrique 16a (typiquement issue d'un module photovoltaïque dans une utilisation du dispositif en extérieur) de la source d'éclairage 16b. D'ailleurs, l'alimentation électrique 16b peut alimenter aussi l'anémomètre 15 illustré sur la figure 6.

Grâce à de telles dispositions, et en particulier par la réalisation d'une forme de dôme dans laquelle les jets ont tous des trajectoires paraboliques, avec des colonnes d'approvisionnement en eau de la même forme pour se confondre dans le dôme, une telle forme de dôme permet de définir un espace d'accueil d'utilisateurs sans la contrainte d'une colonne centrale empêchant de disposer un mobilier quelconque sous le dôme. Comme illustré dans la réalisation de la figure 8, on peut disposer ainsi une table quelconque au centre du dôme (et non pas nécessairement ouverte en son centre), sans couper la convivialité entre les utilisateurs.

## Revendications

1. Dispositif de jet d'eau, pour agrément, notamment de type fontaine, comportant :
- une tête de jet (1) équipée d'au moins une ouverture d'arrivée d'eau et d'au moins un ensemble de buses de sortie d'eau (5), les buses (5) dudit ensemble étant disposées dans un même plan et sur une ligne périphérique de la tête de jet (1), les buses (5) comportant des sorties respectives orientées vers l'extérieur de la tête de jet (1),
- un régulateur de débit d'eau (3) alimentant les buses (5) pour produire, lors de l'utilisation, une vitesse d'eau définissant un jet d'eau (J), en sortie de chaque buse (5), ayant une trajectoire de forme sensiblement parabolique, choisie, l'ensemble des jets d'eau (J) en sortie des buses (5) formant au moins une portion de dôme lors de l'utilisation, et
- au moins une colonne d'alimentation en eau (2), réalisée dans un matériau rigide, et comportant une entrée connectée à une arrivée d'eau (13) et une sortie d'eau connectée à l'ouverture de la tête de jet (1) et solidaire mécaniquement de celle-ci, ladite colonne d'alimentation (2) ayant ladite forme parabolique choisie pour être confondue avec la portion de dôme lors de l'utilisation,
et **caractérisé en ce que** l'ouverture de la tête de jet (1), destinée à recevoir ladite au moins une colonne d'alimentation en eau (2), est située à même écart angulaire des buses (5) de sortie d'eau situées de part et d'autre de l'ouverture de la tête de jet (1) et dans le même plan que lesdites buses (5) de sortie d'eau.

2. Dispositif selon la revendication 1, **caractérisé en ce que** les buses (5) dudit ensemble sont disposées sur au moins un arc de cercle dans un même plan, les buses (5) comportant des sorties respectives orientées vers l'extérieur d'une portion de cylindre ou de cône de sommet situé au-dessus de la tête de jet (1), et d'axe central perpendiculaire audit même plan,
la portion de dôme que forme l'ensemble des jets d'eau (J) en sortie des buses (5) ayant une forme de portion de coupole.

3. Dispositif selon l'une des revendications 1 et 2, **caractérisé en ce que** le matériau rigide est translucide.

4. Dispositif selon l'une des revendications précédentes, **caractérisé en ce qu'**il comporte en outre un socle de maintien (4), solidaire mécaniquement de l'entrée de la colonne (2).

5. Dispositif selon l'une des revendications précédentes, **caractérisé en ce que** la tête de jet (1) est de forme générale elliptique, circulaire, ou polygonale, et comporte une pluralité d'ouvertures (5) réparties à des distances régulières sur ladite forme générale, et **en ce que** le dispositif comporte une pluralité de colonnes d'alimentation en eau (2), réalisées dans un matériau rigide et comportant chacune une entrée connectée à une arrivée d'eau (13) et une sortie d'eau connectée à une ouverture de la tête de jet (1) et solidaire mécaniquement de celle-ci, lesdites colonnes d'alimentation (2) ayant chacune ladite forme parabolique choisie.

6. Dispositif selon la revendication 5, prise en combinaison avec la revendication 4, **caractérisé en ce que** chacune des entrées de la colonne (2) est solidaire mécaniquement du socle de maintien (4), et, le socle de maintien (4) étant de même forme générale que la tête de jet (1), les entrées de colonnes (2) sont réparties à des distances régulières sur ladite forme générale du socle de maintien (4).

7. Dispositif selon l'une des revendications 4 et 6, **caractérisé en ce que** le socle de maintien (4) comporte au moins un bac de récupération d'eau (9), formant ladite arrivée d'eau (13), et le dispositif comporte une pompe d'eau (14) du bac de récupération (9), reliée au régulateur de débit (3).

8. Dispositif selon l'une des revendications précédentes, **caractérisé en ce qu'**il comporte en outre un manomètre (12) coopérant avec le régulateur de débit (3) pour mesurer une pression dans la tête de jet (1),
le régulateur de débit (3) étant agencé pour augmenter le débit d'eau depuis ladite arrivée d'eau (13), en cas de détection d'une pression dans la tête de jet (1) inférieure à un seuil prédéterminé.

9. Dispositif selon la revendication 8, prise en combinaison avec la revendication 7, **caractérisé en ce qu'**il comporte en outre une alimentation additionnelle en eau, de secours, en cas de détection durable d'une pression dans la tête de jet (1) inférieure à un seuil prédéterminé.

10. Dispositif selon l'une des revendications 8 et 9, **caractérisé en ce qu'**il comporte en outre un organe de saisie par un utilisateur pour fixer ledit seuil prédéterminé.

11. Dispositif selon l'une des revendications précédentes, **caractérisé en ce que** le régulateur de débit (3) est conformé pour couper l'alimentation en eau des buses (5) cycliquement, et provoquer un jet interrompu cycliquement en sortie de chaque buse (5).

12. Dispositif selon l'une des revendications précédentes, **caractérisé en ce qu'**il comporte, en chaque sortie de buse (5) de la tête de jet (1), au moins un clapet (7) vers l'extérieur, lié à une charnière (6) et rappelé par un ressort (8).

13. Dispositif selon la revendication 12, prise en combinaison avec la revendication 11, **caractérisé en ce que** le régulateur de débit (3) est formé par lesdits clapets (7), en coopération avec l'arrivée d'eau (13), et **en ce que** :
Une pression supérieure à un seuil de l'eau issue de l'arrivée d'eau (13) dans la tête de jet (1) provoque une ouverture des clapets (7), et
Après l'ouverture des clapets (7), la libération d'eau depuis la tête de jet (1) génère une baisse de pression d'eau dans la tête de jet (1) et engendre une fermeture des clapets (7).

14. Dispositif selon l'une des revendications précédentes, **caractérisé en ce qu'**il comporte un anémomètre (15) pour :
identifier une direction et une force de vent,
augmenter un débit d'eau à travers une première partie des buses (5) de l'ensemble de buses (5), ladite première partie des buses (5) étant située face au vent, et diminuer un débit d'eau à travers une deuxième partie des buses (5) de l'ensemble de buses (5), ladite deuxième partie des buses (5) étant complémentaire de la première partie, et située dos au vent.

15. Dispositif selon l'une des revendications précédentes, **caractérisé en ce qu'**il comporte au moins un capteur pour identifier une force de vent
et interrompre au moins cycliquement le jet d'eau en fonction de la force du vent en segments d'eau successifs ou gouttes.

16. Dispositif selon l'une des revendications précédentes, **caractérisé en ce que** la tête de jets (1) comporte, dans une surface inférieure, au moins une source d'éclairage (16b) et une alimentation électrique (16a) de la source d'éclairage (16b).

## Patentansprüche

1. Wasserstrahlvorrichtung für Freizeitzwecke, insbesondere des Typs Springbrunnen, aufweisend:
- einen Strahlkopf (1), der mit mindestens einer Wasserzulauföffnung und mindestens einer Anordnung von Wasserauslassdüsen (5) ausgestattet ist, wobei die Düsen (5) der Anordnung in einer gleichen Ebene und auf einer Umfangslinie des Strahlkopfs (1) angeordnet sind, die Düsen (5) jeweilige Auslässe aufweisen, die zur Außenseite des Strahlkopfs (1) orientiert sind,
- einen Wasserdurchflussregler (3), der die Düsen (5) speist, um im Gebrauch eine Wassergeschwindigkeit zu erzeugen, die am Auslass jeder Düse (5) einen Wasserstrahl (J) definiert, der eine gewählte, im Wesentlichen parabelförmige Trajektorie hat, wobei im Gebrauch die Gesamtheit der Wasserstrahlen (J) am Auslass der Düsen (5) mindestens einen Abschnitt einer Kuppel bildet, und
- mindestens eine Wassereinspeisungssäule (2), die aus einem steifen Material besteht und einen mit einem Wasserzulauf (13) verbundenen Einlass und einen an die Öffnung des Strahlkopfs (1) angeschlossenen und mit dieser mechanisch fest verbundenen Wasserauslass aufweist, wobei die Einspeisungssäule (2) die gewählte Parabelform hat, um im Gebrauch mit dem Kuppelabschnitt zu verschmelzen,
und **dadurch gekennzeichnet, dass** die Öffnung des Strahlkopfs (1), die zur Aufnahme der mindestens einen Wassereinspeisungssäule (2) vorgesehen ist, im gleichen Winkelabstand von den beiderseits der Öffnung des Strahlkopfs (1) angeordneten Wasserauslassdüsen (5) und in der gleichen Ebene wie die Wasserauslassdüsen (5) angeordnet ist.

2. Vorrichtung nach Anspruch 1, **dadurch gekennzeichnet, dass** die Düsen (5) der Anordnung auf mindestens einem Kreisbogen in einer gleichen Ebene angeordnet sind, wobei die Düsen (5) jeweilige Auslässe aufweisen, die zu einer Außenseite eines Abschnitts eines Zylinders oder Kegels mit oberhalb des Strahlkopfs (1) gelegener Spitze und einer zu der gleichen Ebene senkrechten Mittelachse orientiert sind,
wobei der Kuppelabschnitt, den die Gesamtheit der Wasserstrahlen (J) am Auslass (5) der Düsen bildet, eine Form eines Abschnitts einer Kuppel hat.

3. Vorrichtung nach einem der Ansprüche 1 und 2, **dadurch gekennzeichnet, dass** das steife Material durchsichtig ist.

4. Vorrichtung nach einem der vorstehenden Ansprüche, **dadurch gekennzeichnet, dass** sie ferner einen Haltesockel (4) aufweist, der mit dem Einlass der Säule (2) mechanisch fest verbunden ist.

5. Vorrichtung nach einem der vorstehenden Ansprüche, **dadurch gekennzeichnet, dass** der Strahlkopf (1) eine allgemein elliptische, kreisrunde oder polygonale Form hat und mehrere Öffnungen (5) aufweist, die in regelmäßigen Abständen über die allgemeine Form verteilt sind, und dadurch, dass die Vorrichtung mehrere Wassereinspeisungssäulen (2) aufweist, die aus einem steifen Material gebildet sind und jeweils einen an einen Wasserzulauf (13) angeschlossenen Einlass und einen an eine Öffnung des Strahlkopfs (1) angeschlossenen und mit dieser mechanisch fest verbundenen Wasserauslass aufweisen, wobei die Einspeisungssäulen (2) jeweils die gewählte Parabelform aufweisen.

6. Vorrichtung nach Anspruch 5, genommen in Kombination mit Anspruch 4, **dadurch gekennzeichnet, dass** jeder der Einlässe der Säule (2) mit dem Haltesockel (4) mechanisch fest verbunden ist, und, wobei der Haltesockel (4) die gleiche allgemeine Form wie der Strahlkopf (1) hat, die Einlässe der Säulen (2) in regelmäßigen Abständen über die allgemeine Form des Haltesockels (4) verteilt sind.

7. Vorrichtung nach einem der Ansprüche 4 und 6, **dadurch gekennzeichnet, dass** der Haltesockel (4) mindestens eine Wasserwiedergewinnungswanne (9), die den Wasserzulauf (13) bildet, aufweist und die Vorrichtung eine an den Durchflussregler (3) angeschlossene Wasserpumpe (14) der Wiederwiedergewinnungswanne (9) aufweist.

8. Vorrichtung nach einem der vorstehenden Ansprüche, **dadurch gekennzeichnet, dass** sie ferner einen mit dem Durchflussregler (3) zusammenwirkenden Druckmesser (12) aufweist, um einen Druck in dem Strahlkopf (1) zu messen, wobei der Durchflussregler (3) eingerichtet ist, um für den Fall einer Detektion eines Drucks in dem Strahlkopf (1), der unterhalb einer vorgegebenen Schwelle ist, den Wasserdurchfluss ab den Wasserzulauf (13) zu erhöhen.

9. Vorrichtung nach Anspruch 8, genommen in Kombination mit Anspruch 7, **dadurch gekennzeichnet, dass** sie ferner eine zusätzliche Hilfseinspeisung von Wasser aufweist, für den Fall einer dauerhaften Detektion eines eine vorgegebene Schwelle unterschreitenden Drucks in dem Strahlkopf (1).

10. Vorrichtung nach einem der Ansprüche 8 und 9, **dadurch gekennzeichnet, dass** sie ferner ein von einem Nutzer zu greifendes Element aufweist, um die vorgegebene Schwelle zu festzulegen.

11. Vorrichtung nach einem der vorstehenden Ansprüche, **dadurch gekennzeichnet, dass** der Durchflussregler (3) geeignet ist, um die Einspeisung von Wasser in die Düsen (5) zyklisch zu sperren und am Auslass jeder Düse (5) einen zyklisch unterbrochenen Strahl hervorzurufen.

12. Vorrichtung nach einem der vorstehenden Ansprüche, **dadurch gekennzeichnet, dass** sie an jedem Düsenauslass (5) des Strahlkopfs (1) mindestens eine sich nach außen öffnende Klappe (7) aufweist, die mit einem Scharnier (6) gekoppelt ist und von einer Feder (8) zurückgestellt wird.

13. Vorrichtung nach Anspruch 12, genommen in Kombination mit Anspruch 11, **dadurch gekennzeichnet, dass** der Durchflussregler (3) von zwei Klappen (7) in Zusammenwirken mit dem Wasserzulauf (13) gebildet wird, und dadurch, dass:
ein eine Schwelle überschreitender Druck des von dem Wasserzulauf (13) kommenden Wassers in dem Strahlkopf (1) ein Öffnen der Klappen (7) bewirkt, und
nach Öffnen der Klappen (7) die Freisatzung von Wasser aus dem Strahlkopf (1) einen Abfall des Wasserdrucks in dem Strahlkopf (1) erzeugt und zu einem Schließen der Klappen (7) führt.

14. Vorrichtung nach einem der vorstehenden Ansprüche, **dadurch gekennzeichnet, dass** sie einen Windmesser (15) aufweist, um:
eine Windrichtung und Windstärke zu identifizieren,
einen Wasserdurchfluss durch einen ersten Satz Düsen (5) der Anordnung von Düsen (5) zu erhöhen, wobei der erste Satz Düsen (5) dem Wind zugewandt gelegen ist, und einen Wasserdurchfluss durch einen zweiten Satz Düsen (5) der Anordnung von Düsen (5) zu verringern, wobei der zweite Satz Düsen (5) komplementär zu dem ersten Satz ist und dem Wind abgewandt gelegen ist.

15. Vorrichtung nach einem der vorstehenden Ansprüche, **dadurch gekennzeichnet, dass** sie mindestens einen Sensor aufweist, um eine Windstärke zu identifizieren und als Funktion der Windstärke den Wasserstrahl mindestens zyklisch in aufeinanderfolgende Wassersegmente oder Tropfen zu unterbrechen.

16. Vorrichtung nach einem der vorstehenden Ansprüche, **dadurch gekennzeichnet, dass** der Strahlkopf (1) in einer unteren Oberfläche mindestens eine Leuchtquelle (16b) und eine elektrische Versorgung (16a) der Leuchtquelle (16b) aufweist.

## Claims

1. Water jet device for recreational purposes, in particular of the fountain type, comprising:
- a jet head (1) equipped with at least one water infeed opening and at least one set of water outlet nozzles (5), the nozzles (5) of said set being arranged in a same plane and on a peripheral line of the jet head (1), the nozzles (5) having respective outlets oriented towards the outside of the jet head,
- a water flow regulator (3) supplying the nozzles (5) in order to produce, during use, a water velocity defining a water jet (J), exiting each nozzle (5), having a path of chosen substantially parabolic shape, the set of water jets (J) exiting the nozzles (5) forming at least a dome portion during use, and
- at least one water supply column (2), made of a rigid material and comprising an inlet connected to a water infeed (13) and a water outlet connected to the opening of the jet head (1) and mechanically integral thereto, said supply column having said parabolic shape chosen to blend in with the dome portion during use,
and **characterized in that** the opening of the jet head (1), intended to receive said at least one water supply column (2), is at the same angular distance from the water outlet nozzles (5) located to either side thereof and in the same plane as the water outlet nozzles (5).

2. Device according to claim 1, **characterized in that** the nozzles (5) of said set are arranged on at least one circular arc in a same plane, the nozzles (5) comprising respective outlets oriented towards the outside of a cylinder portion or of a cone portion having its apex located above the jet head (1), and having a central axis perpendicular to said same plane,
the dome portion formed by the set of water jets (J) exiting the nozzles (5) having the shape of a cupola portion.

3. Device according to one of claims 1 and 2, **characterized in that** the rigid material is translucent.

4. Device according to one of the preceding claims, **characterized in that** it further comprises a support base (4), mechanically integral to the inlet of the column (2).

5. Device according to one of the preceding claims, **characterized in that** the jet head (1) is of a generally elliptical, circular, or polygonal shape, and comprises a plurality of openings (5) distributed at regular distances over said general shape, and **in that** the device comprises a plurality of water supply columns (2) made of a rigid material and each comprising an inlet connected to a water infeed (13) and a water outlet connected to an opening in the jet head (1) and mechanically integral thereto, said supply columns (2) each having said chosen parabolic shape.

6. Device according to claim 5, in combination with claim 4, **characterized in that** each of the column (2) inlets is mechanically integral to the support base (4), and, the support base (4) being of the same general shape as the jet head (2), the column (2) inlets are distributed at regular distances over said general shape of the support base (4).

7. Device according to one of claims 4 and 6, **characterized in that** the support base (4) comprises at least one water collection tank (9), forming said water infeed (13), and the device comprises a water pump (14) for the collection tank (9), connected to the flow regulator (3).

8. Device according to one of the preceding claims, **characterized in that** it further comprises a pressure gauge (12) cooperating with the flow regulator (3) to measure a pressure in the jet head (1),
the flow regulator (3) being arranged to increase the flow rate of water from said water infeed (13), in the event that a pressure below a predetermined threshold is detected in the jet head (1).

9. Device according to claim 8, in combination with claim 7, **characterized in that** it further comprises an additional water supply, as backup in the event of a sustained detection of pressure below a predetermined threshold in the jet head (1).

10. Device according to one of claims 8 and 9, **characterized in that** it further comprises an input member enabling a user to set said predetermined threshold.

11. Device according to one of the preceding claims, **characterized in that** the flow regulator (3) is configured to cut off the water supply to the nozzles (5) cyclically, and to cause a cyclically interrupted jet to exit each nozzle (5).

12. Device according to one of the preceding claims, **characterized in that** it comprises, at each nozzle (5) outlet of the jet head (1), at least one outwardly opening valve (7), linked to a hinge (6) and urged inward by a spring (8).

13. Device according to claim 12, in combination with claim 11, **characterized in that** the flow regulator (3) is formed by said valves (7), in cooperation with the water infeed (13), and **in that**:
a pressure greater than a threshold, for the water coming from the water infeed (13) into the jet head (1) causes the valves (7) to open, and
after the valves (7) open, the release of water from the jet head (1) generates a drop in water pressure in the jet head (1) and causes the valves (7) to close.

14. Device according to one of the preceding claims, **characterized in that** it comprises an anemometer (15) for: identifying a wind direction and force,
increasing a flow rate of water through a first portion of nozzles (5) among the set of nozzles (5), said first portion of nozzles (5) being located facing the wind, and decreasing a flow rate of water through a second portion of nozzles (5) among the set of nozzles (5), said second portion of nozzles (5) being complementary to the first portion and located facing away from the wind.

15. Device according to one of the preceding claims, **characterized in that** it comprises at least one sensor for
identifying a wind force
and at least cyclically interrupting the water jet, depending on the wind force, into successive segments or drops of water.

16. Device according to one of the preceding claims, **characterized in that** the jet head (1) comprises, in a lower surface, at least one light source (16b) and a power supply (16a) for the light source (16b).
